# FASCICULE DE BREVET EUROPEEN

(11) **EP 3 860 415 B1**
(45) Date de publication et mention de la délivrance du brevet: **24.07.2024**
(21) Numéro de dépôt: 19786914.2
(22) Date de dépôt: 02.10.2019
(51) Int. Cl.: A47L 5/22, A46B 15/00, A47L 13/00, A47L 5/24

(54) **BALAI DE NETTOYAGE DE SOL A FONCTION ELECTRIQUE**
ELEKTRISCHE BODENKEHRMASCHINE
ELECTRIC FLOOR SWEEPER

(30) Priorité: 05.10.2018 FR 1859230
(43) Date de publication de la demande: 11.08.2021
(73) Titulaire: Bertinetti, Stéphane, 92800 Noumea (NC)
(72) Inventeur: Bertinetti, Stéphane, 92800 Noumea (NC)
(74) Mandataire: Aupetit, Muriel J. C.
(86) Numéro de dépôt international: PCT/EP2019/076757
(87) Numéro de publication internationale: WO 2020/070217

(56) Documents cités:
- EP-A1- 0 605 280
- EP-A1- 3 501 363
- EP-B1- 0 605 280
- CN-U- 202 198 541
- CN-U- 204 105 907
- FR-A1- 2 776 908
- US-A- 2 002 636
- US-A- 6 125 500
- US-A1- 2018 271 268

## Description

L'invention est relative à un balai de nettoyage de sol, en particulier un balai à poils, doté d'un fonctionnement électrique apte à être mis en oeuvre ponctuellement.

Si un balai traditionnel est simple et rapide de manipulation, il engendre cependant quelques inconvénients. En effet, l'utilisateur doit disposer d'accessoires que sont une pelle et éventuellement une balayette, et engendre de nombreux mouvements tels que se baisser, ramasser les déchets, se déplacer à la hauteur de la poubelle pour jeter ces déchets, et le plus souvent impose de nombreux va-et-vient entre les zones de balayage et la poubelle. Ces gestes sont contraignants et sollicitent en particulier le dos avec le risque d'adopter une mauvaise posture ergonomique, notamment en se penchant en avant avec le dos courbé lorsqu'il s'agit de ramasser.

Il est connu des balais électriques, notamment à brosses rotatives, qui permettent de balayer le sol comme un aspirateur, en aspirant concomitamment les déchets/poussières. Cependant, ces balais sont purement électriques ; ils ne sont utilisables qu'en les faisant fonctionner électriquement sans possibilité de les manoeuvrer manuellement. En effet, les brosses de la tête de balayage sont de forme plate, et le réservoir de collecte et les moyens électriques sont disposés dans la tête de balayage, positionnant le centre de gravité au niveau du sol, ce qui engendre un fonctionnement comme un aspirateur. De plus, il impose à l'utilisateur d'effectuer plusieurs gestes pour vider les déchets; il doit se baisser, manipuler la tête de balayage, démonter/sortir le réservoir, vider le réservoir dans une poubelle, et remonter le réservoir une fois vidé. Ce type de balai électrique avec son centre de gravité vers le sol, est ou paraît lourd, est difficilement manoeuvrable et peut devenir fastidieux d'utilisation par rapport à un balai traditionnel de fonctionnement manuel.

Plusieurs balais sont connus des documents US2018271268A1, US2002636A, EP0605280A1, CN204105907U, US6125500A, FR2776908A1. Toutefois, ils ne permettent pas un balayage avec une mise en oeuvre simple pour non seulement ramasser les déchets mais également les jeter.

L'invention a donc pour but de proposer un balai de nettoyage de sol qui obvie aux inconvénients précités, tout en étant simple d'utilisation et en minimisant les gestes y compris pour jeter les poussières/déchets.

Selon l'invention, le balai comporte un manche, un élément de balayage pour balayer une surface telle que le sol, en particulier un élément de balayage à poils, un réservoir de collecte pour déchets et des moyens électriques d'aspiration, caractérisé en ce qu'il comporte en outre des moyens électriques de soufflerie/refoulement/d'éjection des déchets, les moyens d'aspiration et les moyens de soufflerie/d'éjection étant mis en oeuvre sélectivement pour aspirer ou rejeter hors du réservoir les déchets de manière automatisée.

Ainsi, le balai intègre la fonction d'aspirateur, l'utilisateur n'ayant plus besoin de pelle, ni de se baisser ; les détritus sont aspirés au fur et à mesure qu'ils sont rassemblés. En outre, le balai intègre avantageusement la fonction de rejet des poussières/déchets pour vider automatiquement le réservoir, l'utilisateur n'ayant aucune manipulation à faire sur le balai hormis de sélectionner la fonction comme d'appuyer sur un bouton, pour mettre en oeuvre les moyens de soufflerie qui évacuent de manière automatique les déchets, l'utilisateur ayant préalablement positionné son balai au-dessus d'un contenant du type poubelle.

Le balai est à fonctionnement manuel et sélectivement à fonction électrique pour aspirer ou souffler les déchets (une fois balayés et rassemblés). On entend par « sélectivement à fonction électrique », le fait que la fonction électrique d'aspiration n'est pas nécessairement mise en oeuvre concomitamment à la fonction manuelle de balayage. Le balai est avant tout un balai traditionnel utilisé manuellement. La fonction électrique est mise en oeuvre après balayage et rassemblement des déchets, et à nouveau mise en oeuvre pour se débarrasser des déchets.

Selon une caractéristique, le balai comporte au moins une entrée d'aspiration des déchets jusqu'au réservoir, qui est commune à une sortie de refoulement/soufflerie/d'éjection des déchets hors du réservoir et du balai.

Selon une autre caractéristique, les moyens électriques d'aspiration et les moyens électriques de soufflerie forment un dispositif unitaire comprenant un moteur électrique apte à tourner dans deux sens de rotation opposés (sélectivement dans un sens ou dans l'autre, dans un sens pour la fonction d'aspiration et dans le sens opposé pour la fonction de soufflerie). Le balai comporte en outre un ventilateur associé au moteur. Le ventilateur est entraîné par le moteur en tournant dans un sens ou dans l'autre.

Le balai comporte au moins un organe de commande, tel qu'à trois positions, pour sélectionner au choix une fonction d'aspiration, une fonction de soufflerie ou une fonction d'arrêt électrique (fonctionnement manuel).

Avantageusement, les moyens électriques d'aspiration, les moyens électriques de soufflerie et le réservoir pour déchets sont intégrés à un corps cylindrique fixé entre le manche et l'élément de balayage. Le corps cylindrique est dans l'axe du manche, tandis que l'élément de balayage est transversal au corps cylindrique et au manche. Le balai présente ainsi un centre de gravité médian, qui n'est ni à l'extrémité inférieure du balai, ni à l'extrémité supérieure ; l'utilisateur peut aisément se servir du balai comme un balai traditionnel, en faisant des mouvements « à la manière d'un balancier » sans impression de poids à traîner. En outre, l'ensemble des éléments constitutifs du balai sont conçus pour fournir un balai de l'ordre de 700 grammes.

Le balai comporte des ouvertures d'échappement d'air et d'arrivée d'air, en particulier placés de manière périphérique au niveau d'un corps cylindrique logeant les moyens électriques d'aspiration et de soufflerie.

Le balai comporte un filtre à air coopérant avec une extrémité du réservoir qui est opposée à celle par laquelle sont aspirés ou soufflés les déchets.

Avantageusement, le réservoir possède une fenêtre transparente de visualisation du niveau des poussières/déchets.

Selon une autre caractéristique, l'élément de balayage comporte une tête de balayage (de préférence de forme sensiblement rectangulaire) et des moyens de frottement/balayage avec le sol tels que des poils, la tête étant dotée d'une ouverture pour le passage des déchets, de préférence allongée (selon une direction perpendiculaire au manche), et adaptée à communiquer avec le réservoir, les éléments de frottement étant distribués à la périphérie de l'ouverture.

De préférence, le balai est un balai à poils, l'élément de balayage comportant une tête et une multiplicité des poils couvrant surface inférieure de la tête (hormis autour d'une ouverture) et faisant saillie par rapport à la tête. On entend par « balai à poils », un balai traditionnel dont les poils présentent une hauteur significative, en particulier au moins de l'ordre de 3 à 5 cm ou plus, pour balayer une surface en pouvant imposer une inclinaison des poils, un pliage des poils.

Dans la suite de la description le terme de « hauteur », les qualificatifs « supérieur », « inférieur », « haut » et « bas » d'un élément du balai sont utilisés dans le cadre d'une utilisation normale du balai, c'est-à-dire relatif à une notion verticale par rapport à un sol horizontal avec lequel les éléments de frottement/balayage du balai coopèrent.

La présente invention est maintenant décrite à l'aide d'exemples uniquement illustratifs et nullement limitatifs de la portée de l'invention, et à partir des illustrations ci-jointes.
La figure 1 représente une vue en perspective de dessus du balai selon l'invention.
La figure 2 est une vue en coupe verticale du balai.
La figure 3 est une vue en perspective de dessous du balai.

Le balai 1 illustré sur les figures sert à balayer une surface telle que le sol. Selon, l'invention, le balai 1 comporte un manche de préhension 2, une tête de balayage 3 à éléments de frottement/balayage 4 du type poils, un réservoir de collecte des déchets 5, et des moyens électriques d'aspiration et de refoulement/soufflerie qui forment un système commun 6.

Le balai 1 selon l'invention comporte trois fonctions, une fonction de balayage manuel, une fonction motorisée d'aspiration des déchets et une fonction motorisée de rejet des déchets de sorte que l'utilisateur peut au fur et à mesure qu'il balaye ou après balayage, aspirer de manière automatisée les déchets, et les déverser ultérieurement dans une poubelle de manière automatisée sans avoir à manipuler le balai au niveau de son réservoir de collecte des déchets.

Le réservoir 5 et les moyens électriques communs d'aspiration et de refoulement/soufflerie 6 sont intégrés dans un corps creux longiligne 7 agencé en interface entre le manche de préhension 2 et la tête de balayage 3.

Le corps 7 est de préférence cylindrique de section circulaire.

Le corps 7 présente une section plus grande que celle du manche 2, le manche 2 présentant un diamètre usuel de balai adapté à sa préhension et à la manipulation du balai.

Le manche 2 est par exemple en aluminium. Il est de préférence creux pour loger divers éléments de fonctionnement ainsi que câbles et raccordements électriques.

Le balai 1 comporte un organe d'actionnement 8 pour sélectionner le mode de fonctionnement du balai. L'organe d'actionnement présente en particulier trois positions, une position neutre d'arrêt électrique, une position de fonctionnement électrique d'aspiration et une position de fonctionnement électrique de refoulement.

De préférence, l'organe d'actionnement 8 est disposé sur le manche 2.

Les moyens d'aspiration et de soufflerie 6 fonctionnent de préférence sur une batterie 20 qui est logée à l'intérieur du corps 7 ou ici du manche 2.

La batterie 20 est rechargeable par une prise de raccordement électrique 21 qui est située de préférence à l'extrémité distale supérieure 2A du manche 2, et faisant par exemple partie d'un capuchon de fermeture 22 de ladite extrémité supérieure 2A du manche. Une batterie de 7,4 Volts est suffisante au fonctionnement du balai.

L'acheminement de l'alimentation électrique et du raccordement des différents éléments électriques tels que la prise de raccordement 21, la batterie 20, l'organe d'actionnement 8 et les moyens d'aspiration et de soufflerie 6 se fait de manière invisible pour l'utilisateur à l'intérieur du manche creux 2.

Les moyens électriques d'aspiration et de refoulement/soufflerie sont regroupés dans le système commun 6 qui comporte avantageusement un moteur électrique 60 apte à tourner dans les deux sens de rotation, et sélectivement dans l'un ou l'autre sens selon la fonction d'aspiration ou de soufflerie.

Le système 6 d'aspiration et de soufflerie comporte le moteur 60 qui est logé dans un compartiment moteur 61, et un ventilateur 62 entraîné par le moteur.

Le moteur électrique 60 est par exemple un moteur de 7,4 V tournant à 59 000 tr/min. Il est alimenté par la batterie 20.

Le compartiment moteur 61 est agencé du côté du manche 2. Il forme une pièce monobloc qui comporte un corps distal cylindrique 62 dans lequel est logé le moteur 60, une partie proximale tronconique 63, et un prolongement distal opposé 64. Le corps distal cylindrique 62 est agencé à l'intérieur du corps cylindrique creux 7 du balai. Le prolongement distal opposé 64 est destiné à être emmanché dans l'extrémité libre inférieure 2B du manche 2. Le compartiment moteur/pièce 61 permet la fixation du corps 7 du balai, au manche 2. La partie proximale tronconique 63 est agencée en interface entre le manche 2 et le corps 7 ; elle est dotée d'orifices 65 qui débouchent sur l'extérieur du balai pour le refroidissement du moteur. En aval du moteur 60 (à l'opposé du manche 2), est disposé un axe de rotation 9 qui, d'un côté est fixé à l'arbre du moteur 60, et du côté opposé, supporte le ventilateur 62 de sorte à entraîner ledit ventilateur dans le sens de rotation du moteur.

Le balai comporte en outre, associés ou agencés dans le corps creux 7, le réservoir de collecte 5, un filtre à air 50, des moyens d'échappée et d'entrée d'air 51 avec l'extérieur du balai, et une entrée d'aspiration des déchets/sortie d'évacuation 52 des déchets.

Le réservoir de collecte 5 est disposé entre le ventilateur 62 et la tête de balayage 3. Le réservoir 5 est cylindrique. Il peut constituer une partie du corps cylindrique 7. Le réservoir 5 présente une fenêtre transparente longitudinale 53 de visualisation de la hauteur des déchets, de préférence en matière plastique transparente.

Le filtre à air 50 est fixé à l'extrémité libre supérieure du réservoir 5. Le filtre à air est par exemple en mousse. Il est de préférence logé dans un support circulaire fixé par exemple par clipsage au réservoir 5.

Les moyens d'échappée et d'entrée d'air 51 pour assurer les fonctions respectives d'échappement d'air lors de l'aspiration et d'entrée d'air lors de la soufflerie, sont formés par une pluralité d'orifices agencés dans l'épaisseur du corps 7 entre le filtre à air 50 et le ventilateur 62.

L'entrée d'aspiration des déchets/sortie d'évacuation 52 des déchets est disposée à l'extrémité libre inférieure du corps 7 et coopère avec la tête de balayage 3. Elle est de préférence obturable. Cette entrée/sortie 52 est par exemple un clapet, de préférence en caoutchouc, qui s'ouvre à l'aspiration et à la soufflerie.

Enfin, la tête de balayage 3 comporte un corps 30 de forme générale sensiblement parallélépipédique, des poils 4 solidaires du corps de la tête pour balayer, et une entrée d'aspiration/sortie de soufflerie des déchets constituée par une ouverture 32 d'aspiration/d'expulsion des déchets.

La tête 30 comporte sur l'une de ses faces (la face dite supérieure) et de manière centrale, un embout tubulaire de fixation 33 permettant la fixation de la tête 30 à l'extrémité inférieure du corps 7 du balai. Cet embout tubulaire 33 est creux pour ménager un passage agencé en regard de l'entrée/sortie 52 du corps 7.

Sur la face opposée, dite face inférieure, la tête 30 comprend l'ouverture 32 s'étendant longitudinalement au corps de la tête pour maximiser la surface d'aspiration, et à la périphérie de laquelle sont fixés les poils 4 du balai. Les poils 4 du balai sont en saillie de la surface inférieure du corps de tête 30 et de l'orifice 32. Ils sont par exemple en matière synthétique. L'orifice longitudinal 32 coopère avec un passage central 34 agencé dans l'épaisseur de la tête 30 jusqu'à l'embout de fixation 33 pour l'acheminement des déchets depuis l'orifice 32 jusqu'à l'entrée/sortie 52 du corps 7.

De préférence, pour permettre un nettoyage de l'intérieur du corps de tête 30 par où passent les poussières, la tête 3 de balai comporte une pièce de guidage amovible 35 se fixant dans l'ouverture 32.

Certaines pièces du balai qui sont en matière plastique, telles que le compartiment moteur 61, le ventilateur 62, le support du filtre à air 50, le clapet 52, la tête 3, la pièce de guidage 35 et l'embout de fixation 33, sont de préférence en matière plastique recyclé, par exemple en acrylnitrile-butadiène-styrène (ABS) recyclé.

Par conséquent, le balai de l'invention est facile d'utilisation et est mise en oeuvre de manière usuelle pour balayer, en balayant manuellement pour rassembler les déchets/poussières, et constitue par ses moyens électriques d'aspiration, un aspirateur pour aspirer les déchets après balayage sans avoir à se baisser pour ramasser, tout en constituant un dispositif de déversement automatisé des déchets, sans avoir à manipuler le réservoir collecteur pour jeter les déchets.

## Revendications

1. Balai comportant un manche (2) et un élément de balayage (3), un réservoir de collecte (5) pour déchets, et des moyens électriques d'aspiration, **caractérisé en ce qu'**il comporte des moyens électriques de soufflerie et de refoulement et d'éjection des déchets, et au moins une entrée d'aspiration des déchets (52) jusqu'au réservoir (5), qui est commune à une sortie de soufflerie des déchets (52) hors du réservoir et du balai, les moyens d'aspiration et les moyens de soufflerie et d'éjection formant un dispositif unitaire (6) et étant mis en oeuvre sélectivement pour aspirer ou rejeter hors du réservoir les déchets de manière automatisée.

2. Balai selon la revendication 1, **caractérisé en ce qu'**il est à fonctionnement manuel et sélectivement à fonction électrique pour aspirer ou souffler les déchets.

3. Balai selon l'une quelconque des revendications précédentes, **caractérisé en ce qu'**il comporte de manière commune une entrée d'aspiration et une sortie d'éjection des déchets, formant un clapet (52), de préférence en caoutchouc, qui s'ouvre à l'aspiration et à la soufflerie.

4. Balai selon l'une quelconque des revendications précédentes, **caractérisé en ce que** le dispositif unitaire (6) formant les moyens électriques d'aspiration et les moyens électriques de soufflerie, comprend un moteur électrique (60) apte à tourner dans deux sens de rotation opposés, et un ventilateur (62).

5. Balai selon l'une quelconque des revendications précédentes, **caractérisé en ce qu'**il comporte au moins un organe de commande (8) pour sélectionner au choix une fonction d'aspiration, une fonction de soufflerie, ou une fonction d'arrêt électrique.

6. Balai selon l'une quelconque des revendications précédentes, **caractérisé en ce que** les moyens électriques d'aspiration et les moyens électriques de soufflerie (6) et le réservoir sont intégrés à un corps cylindrique (7) fixé entre le manche (2) et l'élément de balayage (3).

7. Balai selon l'une quelconque des revendications précédentes, **caractérisé en ce qu'**il comporte des orifices (51) d'échappement d'air et d'arrivée d'air, en particulier placés de manière périphérique au niveau d'un corps cylindrique (7) logeant les moyens électriques d'aspiration et de soufflerie (6).

8. Balai selon l'une quelconque des revendications précédentes, **caractérisé en ce qu'**il comporte un filtre à air (50) coopérant avec l'extrémité du réservoir (5) opposée à celle par laquelle sont aspirés ou soufflés les déchets.

9. Balai selon l'une quelconque des revendications précédentes, **caractérisé en ce que** le réservoir (5) possède une fenêtre transparente (53).

10. Balai selon l'une quelconque des revendications précédentes, **caractérisé en ce que** l'élément de balayage (3) présente un corps de tête (30) creux et en périphérie duquel s'étendent en saillie des poils, et **en ce que** le balai comporte une pièce amovible (35) disposée dans l'intérieur creux du corps de tête et servant de moyen de guidage des déchets depuis l'élément de balayage jusque vers une entrée d'aspiration/une sortie d'éjection commune des déchets.

11. Balai selon l'une quelconque des revendications précédentes, **caractérisé en ce que** l'élément de balayage (3) est transversal au manche (2) et le balai est utilisé comme un balai traditionnel en faisant des mouvements de balayage à la manière d'un balancier.

12. Balai selon l'une quelconque des revendications précédentes, **caractérisé en ce que** l'élément de balayage (3) comporte une tête de balayage (30) et des éléments de frottement/balayage (4) avec le sol tels que des poils, la tête étant dotée d'une ouverture (32) pour le passage des déchets, de préférence allongée, et adaptée à communiquer avec le réservoir (5), les éléments de frottement (4) étant distribués à la périphérie de l'ouverture (32).

13. Balai selon l'une quelconque des revendications précédentes, **caractérisé en ce que** les moyens électriques d'aspiration et d'éjection fonctionnent à l'aide d'une batterie, de préférence la batterie étant logée à l'intérieur du manche.

## Patentansprüche

1. Besen mit einem Stiel (2) und einem Kehrelement (3), einem Sammelbehälter (5) für Abfälle und elektrischen Saugmitteln, **dadurch gekennzeichnet, dass** er außerdem elektrische Gebläsemittel und Ausstoßmittel und Auswurfmittel, und mindestens einen Abfallsaugeinlass (52) zum Tank (5) aufweist, wobei der Abfallsaugeinlass (52) mit einem Gebläseauslass (52) für den Abfall außerhalb des Tanks und des Besens gemeinsam ist, und wobei die Saugmittel und die Gebläsemittel und die Auswurfmittel eine einheitliche Vorrichtung (6) bilden und selektiv eingesetzt werden, um die Abfälle automatisiert anzusaugen oder aus dem Tank auszuwerfen.

2. Besen nach Anspruch 1, **dadurch gekennzeichnet, dass** er manuell betätigt wird und wahlweise eine elektrische Funktion zum Aufsaugen oder Blasen von Abfällen hat.

3. Besen nach einem der vorhergehenden Ansprüche, **dadurch gekennzeichnet, dass** er gemeinsam einen Saugeinlass und einen Abfallauswurf aufweist, die ein Ventil (52), vorzugsweise aus Gummi, bilden, das das Saugen und Blasen öffnet.

4. Besen nach einem der vorhergehenden Ansprüche, **dadurch gekennzeichnet, dass** die elektrischen Saugmittel und die elektrischen Gebläsemittel eine einheitliche Vorrichtung (6) bilden, die einen Elektromotor (60), der in zwei entgegengesetzte Drehrichtungen rotieren kann, und einen Ventilator ( 62).

5. Besen nach einem der vorhergehenden Ansprüche, **dadurch gekennzeichnet, dass** er mindestens ein Steuerelement (8) zur Auswahl einer Saugfunktion, einer Gebläsefunktion oder einer elektrischen Stoppfunktion umfasst.

6. Besen nach einem der vorhergehenden Ansprüche, **dadurch gekennzeichnet, dass** die elektrischen Saugmittel und die elektrischen Blasmittel (6) sowie der Behälter in einem zylindrischen Körper (7) integriert sind, der zwischen dem Griff (2) und dem Abtastelement (3) befestigt ist.

7. Besen nach einem der vorhergehenden Ansprüche, **dadurch gekennzeichnet, dass** er Öffnungen (51) für den Luftauslass und den Lufteinlass aufweist, die insbesondere peripher auf der Höhe eines zylindrischen Körpers (7) angeordnet sind, in dem die elektrischen Saug- und Gebläsemittel (6) untergebracht sind.

8. Besen nach einem der vorhergehenden Ansprüche, **dadurch gekennzeichnet, dass** er einen Luftfilter (50) umfasst, der mit dem Ende des Behälters (5) zusammenwirkt, das dem Ende gegenüberliegt, durch das der Abfall angesaugt oder geblasen wird.

9. Besen nach einem der vorhergehenden Ansprüche, **dadurch gekennzeichnet, dass** der Behälter (5) ein transparentes Fenster (53) aufweist.

10. Besen nach einem der vorhergehenden Ansprüche, **dadurch gekennzeichnet, dass** das Kehrelement (3) einen hohlen Kopfkörper (30) aufweist, an dessen Umfang Borsten hervorstehen, und dass der Besen einen darin angeordneten abnehmbaren Teil (35) aufweist Das hohle Innere des Kopfkörpers dient als Mittel zum Leiten der Abfälle vom Abtastelement zu einem gemeinsamen Ansaugeinlass/Ausstoßauslass für die Abfälle.

11. Besen nach einem der vorhergehenden Ansprüche, **dadurch gekennzeichnet, dass** das Kehrelement (3) quer zum Stiel (2) verläuft und der Besen wie ein herkömmlicher Besen verwendet wird, indem er Kehrbewegungen nach Art eines Pendels ausführt.

12. Besen nach einem der vorhergehenden Ansprüche, **dadurch gekennzeichnet, dass** das Kehrelement (3) einen Kehrkopf (30) und Reib-/Kehrelemente (4) mit dem Boden, beispielsweise Borsten, umfasst, wobei der Kopf mit einer Öffnung (32) versehen ist ) für den Durchgang von Abfällen, vorzugsweise länglich und für die Verbindung mit dem Tank (5) geeignet, wobei die Reibungselemente (4) um den Umfang der Öffnung (32) verteilt sind.

13. Besen nach einem der vorhergehenden Ansprüche, **dadurch gekennzeichnet, dass** die elektrischen Saug- und Auswurfmittel mit einer Batterie betrieben werden, wobei die Batterie vorzugsweise im Inneren des Griffs untergebracht ist.

## Claims

1. Broom comprising a handle (2) and a sweeping element (3), a collection tank (5) for waste, and electric suction means, **characterized in that** it comprises electric blower means and repressing means and ejection of waste means, and at least one waste suction inlet (52) to the tank (5), which is common to a blower outlet (52) for the waste outside the tank and the broom, the suction means and the blower and ejection means forming a unitary device (6) and being implemented selectively to suck up or reject the waste out of the tank in an automated manner.

2. Broom according to claim 1, **characterized in that** it is manually operated and selectively has an electrical function to suck up or blow waste.

3. Broom according to any one of the preceding claims, **characterized in that** it commonly comprises a suction inlet and a waste ejection outlet, forming a valve (52), preferably made of rubber, which opens suction and blowing.

4. Broom according to any one of the preceding claims, **characterized in that** the unitary device (6) forming the electric suction means and the electric blower means, comprises an electric motor (60) capable of rotating in two opposite directions of rotation, and a fan (62).

5. Broom according to any one of the preceding claims, **characterized in that** it comprises at least one control member (8) to select a suction function, a blower function, or an electrical stop function.

6. Broom according to anyone of the preceding claims, **characterized in that** the electrical suction means and the electrical blowing means (6) and the reservoir are integrated into a cylindrical body (7) fixed between the handle (2) and the scanning element (3).

7. Broom according to any one of the preceding claims, **characterized in that** it comprises orifices (51) for air exhaust and air inlet, in particular placed peripherally at the level of a cylindrical body ( 7) housing the electrical suction and blower means (6).

8. Broom according to any one of the preceding claims, **characterized in that** it comprises an air filter (50) cooperating with the end of the tank (5) opposite that through which the waste is sucked or blown.

9. Broom according to any one of the preceding claims, **characterized in that** the reservoir (5) has a transparent window (53).

10. Broom according to any one of the preceding claims, **characterized in that** the sweeping element (3) has a hollow head body (30) and at the periphery of which projecting bristles extend, and **in that** the broom comprises a removable part (35) disposed in the hollow interior of the head body and serving as a means for guiding the waste from the sweeping element to a common suction inlet/ejection outlet of the waste.

11. Broom according to any one of the preceding claims, **characterized in that** the sweeping element (3) is transverse to the handle (2) and the broom is used like a traditional broom by making sweeping movements in the manner of a pendulum.

12. Broom according to any one of the preceding claims, **characterized in that** the sweeping element (3) comprises a sweeping head (30) and friction/sweeping elements (4) with the ground such as bristles, the head being provided with an opening (32) for the passage of waste, preferably elongated, and adapted to communicate with the tank (5), the friction elements (4) being distributed around the periphery of the opening (32).

13. Broom according to anyone of the preceding claims, **characterized in that** the electrical suction and ejection means operate using a battery, preferably the battery being housed inside the handle.
